# FASCICULE DE BREVET EUROPEEN

(11) **EP 3 673 126 B1**
(45) Date de publication et mention de la délivrance du brevet: **03.11.2021**
(21) Numéro de dépôt: 18778879.9
(22) Date de dépôt: 24.09.2018
(51) Int. Cl.: E04H 4/16

(54) **APPAREIL NETTOYEUR DE PISCINE À DISPOSITIF DE SÉPARATION DE DÉBRIS PAR CENTRIFUGATION ET FILTRATION**
SCHWIMMBECKENREINIGER MIT EINER DURCH ZENTRIFUGALSPINNEN UND FILTRATION ARBEITENDEN ABLAGERUNGSTRENNVORRICHTUNG
SWIMMING POOL CLEANING APPARATUS HAVING A DEBRIS SEPARATION DEVICE OPERATING BY CENTRIFUGAL SPINNING AND FILTRATION

(30) Priorité: 22.09.2017 US 201762561841 P; 22.12.2017 FR 1762981
(43) Date de publication de la demande: 01.07.2020
(73) Titulaire: Zodiac Pool Care Europe, 31450 Belberaud (FR)
(72) Inventeur: PICHON, Philippe, 31800 Villeneuve De Riviere (FR); BLANC TAILLEUR, Philippe, 31400 Toulouse (FR); MC QUEEN, E., Keith, Vista California 92084 (US)
(74) Mandataire: Ipside
(86) Numéro de dépôt international: PCT/EP2018/075795
(87) Numéro de publication internationale: WO 2019/057968

(56) Documents cités:
- EP-A1- 3 205 793
- WO-A1-2014/097304
- WO-A1-2016/123098
- WO-A1-2016/181065
- FR-A1- 2 989 596

## Description

La présente invention relève du domaine des équipements pour piscines. Elle concerne plus particulièrement un appareil de nettoyage de piscine autonome de type robot comprenant un circuit d'eau à nettoyer et au moins un moyen de filtrage de débris présents en suspension dans l'eau.

### Préambule et art antérieur

L'invention concerne un appareil nettoyeur de surface immergée dans un liquide, telle qu'une surface formée par les parois d'un bassin, notamment d'une piscine. Plus spécifiquement, l'invention fait référence à un robot mobile de nettoyage de piscine. Un tel robot de nettoyage réalise ledit nettoyage en parcourant et brossant les parois de la piscine, et en aspirant les débris éventuels vers un filtre adapté à collecter lesdits débris. On entend ici par débris toutes les particules présentes au sein du bassin et ayant une mesure de surface ou de volume comprise dans un intervalle prédéterminé dont les bornes sont fonctions des caractéristiques techniques du robot, de sorte que, d'une part, la borne inférieure autorise l'entrée desdites particules dans le dispositif de filtration, et, d'autre part, la borne supérieure empêche la sortie desdites particules du dispositif de filtration. De tels débris peuvent comprendre par exemple des morceaux de feuilles, microalgues, etc., ces débris étant normalement déposés au fond du bassin ou collés sur les parois latérales de celui-ci.

Le plus couramment, le robot est alimenté en énergie par un câble électrique reliant le robot à une unité extérieure de commande et d'alimentation.

Actuellement, il existe différents appareils nettoyeurs de surface immergée, notamment à dispositif de filtrage démontable. De tels appareils comprennent un corps, des organes d'entraînement dudit corps sur la surface immergée, une chambre de filtration ménagée au sein du corps et comportant une entrée de liquide, une sortie de liquide, un circuit hydraulique de circulation de liquide entre l'entrée et la sortie à travers un dispositif de filtrage. En outre, dans ces dits appareils de nettoyage, le dispositif de filtrage est amovible et extractible du corps de l'appareil sans devoir retourner l'appareil de nettoyage. De tels appareils de nettoyage sont décrits notamment dans les documents WO 2016/181065 et FR 2 989 596 de la demanderesse.

Ces appareils disposent de programmes automatiques de nettoyage du fond du bassin et éventuellement des parois latérales du bassin. Un tel programme détermine un nettoyage de la piscine en un temps prédéterminé. Généralement, le robot est retiré de l'eau par l'utilisateur à la fin du cycle ou à intervalles réguliers, lorsque le filtre ne peut plus assurer ses fonctions en raison d'un trop plein de particules (feuilles, microparticules etc.), et nécessite d'être nettoyé. Dans certains modèles récents, l'unité extérieure de commande et d'alimentation du robot émet un signal lumineux lorsque cette opération de nettoyage du filtre doit être réalisée.

L'action de nettoyage du filtre par l'utilisateur impose à ce dernier de sortir le robot de la piscine pour extraire le filtre logé au sein de son corps, puis de vider le filtre et enfin de le laver à grande eau, par exemple au moyen d'un tube d'arrosage. Ces opérations sont potentiellement salissantes pour l'utilisateur dans la mesure où le risque de contact avec les débris et boues de filtration est non négligeable. Ces opérations de nettoyage constituent donc pour l'utilisateur une source de désagréments.

L'invention a pour but de remédier notamment à cet inconvénient.

### Exposé de l'invention

L'invention vise sous un premier aspect un dispositif, ou boîtier, de séparation de débris en suspension dans un liquide, pour appareil de nettoyage de piscine, ledit appareil de nettoyage de piscine comprenant :
- un corps,
- au moins un circuit hydraulique de circulation de liquide entre au moins une entrée de liquide et au moins une sortie de liquide, et à travers le dispositif de séparation de débris en suspension dans le liquide,
- au moins une pompe de circulation de fluide installée dans le circuit hydraulique.

Le dispositif de séparation de débris en suspension dans un liquide comporte les caractéristiques techniques de la revendication 1.

On appelle "appareil de nettoyage de piscine" un appareil pour le nettoyage d'une surface immergée, c'est-à-dire typiquement un appareil, mobile au sein ou au fond d'un bassin de piscine, et adapté à effectuer la filtration de débris déposés tant au fond que sur une paroi. Un tel appareil est communément connu sous le nom de robot de nettoyage de piscine, lorsqu'il comporte des moyens de gestion automatisée des déplacements au fond et sur les parois de la piscine pour couvrir toute la surface à nettoyer.

On nomme ici par abus de langage "liquide" le mélange d'eau et de débris, ou particules, en suspension dans la piscine ou dans le circuit de circulation de fluide au sein de l'appareil de nettoyage.

On désigne par « séparation de débris » toute forme de ségrégation des débris en suspension pour produire en sortie du dispositif de séparation un liquide débarrassé de ses débris. Les moyens de ségrégation peuvent notamment comporter des moyens de centrifugation ou de filtration.

Les moyens de centrifugation permettent avantageusement une séparation mécanique des particules, via la force centrifuge.

Selon l'invention, le dispositif de séparation comporte un canal d'amenée, ou d'admission, du liquide débouchant selon une direction tangentielle dans une chambre de séparation des débris, ou chambre de filtration, définissant un volume sensiblement cylindrique, ladite chambre de filtration communicant avec le bac de collecte de débris centrifugés.

En d'autres termes, le canal d'amenée du liquide débouche tangentiellement à une paroi cylindrique de la chambre de filtration.

Le canal d'amenée du liquide est configuré, en forme et taille, de sorte à conduire une vitesse importante du liquide chargée en débris.

Selon des modes de réalisation particuliers, l'invention répond en outre aux caractéristiques suivantes, mises en œuvre séparément ou en chacune de leurs combinaisons techniquement opérantes.

Dans un mode de réalisation, la chambre de filtration et le bac de collecte de débris centrifugés communique par une ouverture présente dans la paroi cylindrique de la chambre de filtration. L'ouverture est préférentiellement disposée en partie basse du volume cylindrique de la chambre de filtration, lorsque le dispositif de séparation est en place dans le corps du robot.

En d'autres termes, le bac de collecte de débris centrifugés forme une excroissance radiale externe au volume cylindrique défini par la chambre de filtration, depuis la paroi cylindrique. Le bac de collecte de débris centrifugés s'étend radialement à l'extérieur de la chambre de filtration, depuis la paroi cylindrique. L'axe de la chambre de filtration est préférentiellement parallèle à un plan horizontal XY de l'appareil de nettoyage.

Le bac de collecte de débris centrifugés est en partie basse du dispositif de séparation lorsque ledit dispositif de séparation est inséré dans le corps du robot.

Avec un tel dispositif de séparation, les débris dont la taille et la masse volumique sont importantes vis-à-vis du liquide sont centrifugés et poussés contre la paroi périphérique de la chambre de filtration en continuant leur mouvement circulaire induit par le mouvement du liquide puis sont expulsées vers le bac de collecte lorsqu'ils arrivent à sa proximité.

Dans un mode de réalisation particulier permettant une très bonne séparation des débris dans le liquide, le dispositif de séparation comporte également un dispositif de filtration.

Dans un exemple de réalisation, le dispositif de filtration est agencé au centre de la chambre de filtration. Ainsi, les débris plus légers et plus petits, ceux qui ne sont pas centrifugés, sont filtrés.

Dans ce cas, dans un mode plus particulier de réalisation, le dispositif de filtration comporte un dispositif de filtration tangentielle.

Dans un mode de réalisation, le dispositif de filtration comporte un dispositif de filtration frontale.

Plus particulièrement dans ce cas, le dispositif de filtration frontale est inséré dans le dispositif de filtration tangentielle de façon amovible, ce qui permet un nettoyage aisé et une grande compacité du dispositif.

Dans un mode de réalisation particulier, le dispositif de séparation est tel que le dispositif de filtration est amovible dudit dispositif de séparation de débris. Ceci est également favorable à un nettoyage aisé de l'appareil de nettoyage de piscine.

Dans ce cas, dans un mode de réalisation plus particulier, le dispositif de séparation comporte deux faces latérales, une des faces formant couvercle et étant montée hermétiquement, de façon amovible, sur la chambre de filtration.

Dans un mode de réalisation particulier, le dispositif de filtration forme un volume principalement cylindrique monté coaxialement dans la partie centrale de la chambre de filtration, et configuré pour séparer le volume interne de ladite chambre d'au moins un orifice de sortie de liquide filtré.

L'invention est caractérisée en ce que le dispositif de séparation comporte, entre la chambre de filtration et le bac de collecte de débris centrifugés, une chicane formée par une partie de la paroi cylindrique de la chambre de filtration venant se prolonger au dessus du bac de collecte de débris centrifugés.

Dans un mode de réalisation particulier, le dispositif de séparation comporte, entre la chambre de filtration et le bac de collecte de débris, une chicane formant paroi de continuité convexe avec la paroi cylindrique de la chambre.

Une chicane créée une zone dans laquelle la vitesse du liquide est faible au regard de sa vitesse dans la chambre de filtration par centrifugation. De ce fait, les débris viennent naturellement se déposer dans ledit bac de collecte et y demeurer. De plus, cette chicane permet d'homogénéiser la vitesse périphérique dans la chambre de filtration et ainsi améliorer la centrifugation des débris. Elle permet également de générer une circulation inverse dans la zone piège évitant ainsi que les débris ne repartent dans la chambre de filtration.

Plus particulièrement, la chicane détermine une ouverture angulaire (α) d'environ 60° de la chambre de filtration vers le bac de collecte.

L'invention vise sous un second aspect un appareil de nettoyage de piscine comportant un dispositif de séparation tel qu'exposé ci-dessus, le dispositif de séparation étant monté de façon amovible dans l'appareil de nettoyage de piscine.

Plus particulièrement dans ce cas, l'axe de la chambre de filtration cylindrique est parallèle à un plan horizontal XY de l'appareil.

Alternativement, l'axe de la chambre de filtration cylindrique est parallèle à un axe transversal Y de l'appareil.

L'invention vise également un kit de modification pour appareil de nettoyage de piscine, ledit kit comportant un dispositif de séparation tel qu'exposé, et des moyens d'adaptation de ce dispositif de séparation sur le corps de l'appareil de nettoyage de piscine.

L'invention concerne également un appareil nettoyeur de surface immergée selon la revendication 11.

### Présentation des figures

Les caractéristiques et avantages de l'invention seront mieux appréciés grâce à la description qui suit, description qui expose les caractéristiques de l'invention au travers d'un exemple non limitatif d'application.

La description s'appuie sur les figures annexées dans lesquelles :
La figure 1 illustre une vue en perspective d'un appareil de nettoyage de piscine mettant en œuvre un dispositif de séparation de débris tel qu'exposé,
La figure 2 illustre une vue de face du même appareil,
La figure 3 illustre une vue de dessus du même appareil,
La figure 4 est une vue en coupe de l'appareil de nettoyage, selon un plan vertical longitudinal,
La figure 5 illustre le démontage de l'ensemble filtre dudit boitier de séparation,
La figure 6 illustre le démontage du boitier de séparation extrait du corps de l'appareil,
La figure 7 est une vue en coupe de l'appareil de nettoyage, selon un plan vertical longitudinal,
La figure 8 illustre plus en détails les éléments constitutifs de l'ensemble filtre,
La figure 9 illustre les lignes de courant au sein de l'appareil de nettoyage, lorsque celui-ci est en fonctionnement au sein d'une piscine,
La figure 10 illustre deux courbes de délimitation entre les particules qui seront centrifugées et celles qui ne le seront pas obtenues, pour deux exemples d'appareils de nettoyage.

### Description détaillée d'un mode de réalisation de l'invention

L'invention trouve sa place au sein d'un environnement technique de piscine, par exemple une piscine enterrée de type familial.

Un système de nettoyage de surface immergée comporte, dans le présent exemple de réalisation, un appareil de nettoyage **10,** appelé plus loin robot de nettoyage de piscine, et une unité d'alimentation et de commande dudit robot de nettoyage de piscine (non illustrée sur les figures). Dans une variante, cette unité d'alimentation et de commande peut être intégrée à l'appareil de nettoyage.

Le robot de nettoyage de piscine 10 est représenté selon un mode de réalisation donné ici à titre d'exemple, en figures 1, 2 et 3. Sur ces figures, le type de robot de nettoyage de piscine 10 est ici à éjection d'eau inclinée vers l'arrière de l'appareil de nettoyage, relativement au plan de roulement du robot de nettoyage de piscine.

Le robot de nettoyage de piscine 10 comprend un corps **11** et des organes d'entraînement et de guidage **12** du corps 11 sur une surface immergée. Dans le présent exemple, ces organes d'entrainement et de guidage 12 sont constitués de roues disposées de façon latérale au corps 11 (voir notamment figure 1).

Les organes d'entraînement et de guidage définissent un **plan de guidage** XY sur une surface immergée par leurs points de contact avec ladite surface immergée. Ledit plan de guidage est généralement sensiblement tangent à la surface immergée au point auquel se trouve le robot de nettoyage de piscine. Ledit plan de guidage XY est par exemple sensiblement horizontal lorsque le robot de nettoyage de piscine se déplace sur une surface immergée de fond de piscine.

Dans tout le texte les notions « haut » et « bas » sont définies le long d'une droite Z, perpendiculaire audit plan de guidage XY, un élément « bas » étant plus proche du plan de guidage qu'un élément haut. Par abus de langage, le plan de guidage est dit horizontal, et la direction perpendiculaire à ce plan est dite verticale. L'axe de déplacement du robot est dit axe longitudinal X, et l'axe perpendiculaire à cette direction dans le plan de guidage est dit axe transversal Y.

Comme on le voit mieux sur la figure 4, le robot de nettoyage de piscine 10 comprend en outre un moteur **13** entraînant lesdits organes d'entraînement et de guidage 12, ledit moteur 13 étant, dans le présent exemple, alimenté en énergie par l'unité de commande et de contrôle via un câble souple étanche **14,** dont une partie est visible sur les figures 1 à 4, au point d'insertion de ce câble 14 dans le corps 11 du robot de nettoyage de piscine 10.

Toujours en référence à la figure 4, le robot de nettoyage de piscine 10 présente au moins une entrée de liquide **15** et une sortie de liquide **16.** L'entrée de liquide 15 est située à la base du corps 11 (en d'autres termes sous celui-ci selon l'axe vertical Z), c'est-à-dire immédiatement en regard d'une surface immergée sur laquelle se déplace le robot de nettoyage de piscine 10 afin de pouvoir aspirer les débris accumulés sur ladite surface immergée. Comme on le voit sur la figure 1 notamment, le robot de nettoyage de piscine 10 comporte usuellement une brosse, par exemple à multiples lamelles concentriques, destinée à venir décoller les particules, ou débris, déposées sur les parois de la piscine.

La sortie de liquide 16 se situe ici à l'arrière et en partie haute du robot de nettoyage de piscine 10 selon la direction longitudinale X. Dans le présent exemple, la sortie de liquide 16 se fait dans une direction orientée vers l'arrière de l'appareil. Cette disposition n'est cependant pas limitative, et une sortie d'eau sensiblement perpendiculaire au plan de guidage XY, c'est-à-dire orientée verticalement (direction Z) si le robot de nettoyage de piscine 10 repose sur le fond de la piscine, est également envisageable.

L'appareil comprend un circuit hydraulique reliant l'entrée de liquide 15 à la sortie de liquide 16. Le circuit hydraulique est adapté pour pouvoir assurer une circulation de liquide depuis l'entrée de liquide 15 vers la sortie de liquide 16. L'appareil comprend à cet effet une pompe de circulation comprenant le moteur 13 de type électrique déjà cité, et une hélice **17** (voir figure 4), ledit moteur 13 entraînant l'hélice 17 en rotation, ladite hélice 17 étant disposée dans le circuit hydraulique.

L'appareil comprend un dispositif de séparation de débris en suspension dans un liquide, appelé par la suite boîtier de séparation 18. Le boitier de séparation **18** disposé, sur le circuit hydraulique, en aval de l'entrée de liquide 15. Ce boitier de séparation 18 est avantageusement, mais non nécessairement, de type extractible du corps 11 du robot de nettoyage de piscine 10. Cette disposition est illustrée par la figure 5.

Comme il apparait sur les figures 1 à 4, le boitier de séparation 18 comprend en premier lieu un volume sensiblement cylindrique dont la partie interne forme chambre de filtration **22.** Lorsque le boitier de séparation 18 est inséré dans le corps 11 du robot 10, l'axe de ce volume cylindrique est, dans le présent exemple non limitatif de réalisation, parallèle à l'axe transversal Y du robot de nettoyage de piscine 10. Le boitier de séparation 18 est complété en partie inférieure par un bac **23** de stockage, ou bac de collecte, de débris, ledit bac 23 venant en continuité du volume cylindrique en partie basse de celui-ci. En d'autres termes, le bac 23 de collecte de débris n'est pas contenu dans le volume cylindrique. Le bac de collecte de débris est communicant avec le volume cylindrique.

Le boitier de séparation 18 est complété en partie avant par un canal d'admission, ou d'amenée, de liquide **24** dans ladite chambre de filtration 22 cylindrique, ce canal d'admission de liquide 24 étant relié à l'entrée de liquide 15.

Comme on le voit sur la figure 6, le boitier de séparation 18 se démonte sous la forme, d'une part, d'un corps de boitier **20,** et, d'autre part, d'un ensemble filtre **21.** Dans le mode de réalisation décrit ici à titre d'exemple non limitatif, le corps de boitier 20 comporte en sa partie haute une poignée de préhension **19,** ici réalisée de manière monobloc avec ledit corps de boitier 20, et adaptée à permettre l'extraction du boitier de séparation 18 du corps 11 du robot de nettoyage de piscine 10. Alternativement, la poignée 19 est mobile par rapport au corps de boitier 20.

Toujours en référence à la figure 6, on constate que le volume sensiblement cylindrique formant chambre de filtration 22 se compose d'une paroi cylindrique 201 (d'axe ici parallèle à l'axe transversal Y lorsque le boitier de séparation 18 est monté sur le corps 11 du robot 10), et de deux faces latérales (perpendiculaires à cet axe transversal Y), la paroi cylindrique 201 et une première face latérale, dite face latérale externe, du volume cylindrique formant chambre de filtration 22 étant comprises dans le corps de boitier 20, tandis que la seconde face latérale, dite face latérale interne, est comprise dans l'ensemble filtre 21. Une fois assemblé l'ensemble filtre 21 sur le corps de boitier 20 de façon hermétique, on détermine effectivement ainsi un volume cylindrique pour la chambre de filtration 22.

La paroi cylindrique 201 présente deux ouvertures :
- une ouverture pour permettre l'entrée de liquide dans la chambre de filtration,
- une ouverture pour permettre le passage des débris vers le bac de collecte des débris.

Le canal d'admission de liquide 24 et la chambre de filtration 22 forment en partie les moyens de centrifugation de débris. Le canal d'admission de liquide 24 présente dans le plan horizontal XY une section sensiblement rectangulaire allongée. Dans le présent exemple de réalisation, du fait de la forme du corps 11 du robot, le canal d'admission d'eau, qui relie l'entrée de liquide 15 à la chambre de filtration 22 en la partie avant de celle-ci, présente dans le plan vertical XZ un profil légèrement incurvé se terminant en partie haute 24a dudit canal d'admission de liquide 24 par une direction du flux d'eau sensiblement verticale. Le canal d'admission de liquide 24 est ainsi disposé en sa partie haute 24a tangentiellement à la paroi cylindrique 201 de la chambre de filtration 22. Le canal d'admission de liquide 24 vient alors fusionner avec la chambre de filtration 22, dont la paroi cylindrique présente en cet endroit une ouverture, dite bouche, permettant l'entrée de liquide presque tangentiellement à la paroi cylindrique 201 en sa face interne. De cette manière, le flux de liquide dans la chambre de filtration 22 est tangentiel à la paroi, ce qui confère au liquide un mouvement de rotation au sein de la dite chambre de filtration 22, la vitesse de ce flux étant déterminée par divers paramètres dont la puissance de la pompe de circulation de fluide, la section de l'entrée de liquide 15 et les pertes de charge dans le circuit de liquide. On génère ainsi un effet de centrifugation d'intensité prédéterminée pour les particules, les plus denses, présentes dans le liquide et donc entrainées en mouvement circulaire dans le volume cylindrique de la chambre de filtration 22. Les particules centrifugées sont récupérées dans le bac 23 de collecte de débris.

L'effet de centrifugation est également obtenu à partir d'une géométrie adaptée du canal d'admission de liquide 24 et de la chambre de filtration 22, et d'une dimension adaptée de la bouche.

L'homme du métier est en mesure, au vu de ses connaissances, de définir les conditions et les géométries particulières pour permettre une centrifugation des débris en suspension dans un liquide.

Le bac 23 de collecte de débris, disposé sous la chambre de filtration 22, présente dans le plan vertical longitudinal XZ une section formée en partie avant par la paroi incurvée du canal d'admission de liquide 24, en partie arrière par une surface plane, ici disposée de façon tangentielle à la paroi cylindrique 201 du corps de boitier 20. Ces deux parois sont dans le présent exemple disposées dans des plans pratiquement perpendiculaires.

En sa partie supérieure, cette section du bac de collecte 23 est donc ouverte sur la chambre de filtration 22 sur au maximum un quart de la circonférence de ladite chambre de filtration 22 cylindrique. L'angle précis α (figure 9) d'ouverture angulaire de la chambre cylindrique vers le bac de collecte 23 est déterminé par le choix de la longueur d'une partie de la paroi cylindrique de la chambre de filtration 22 venant se prolonger au-dessus du bac de collecte 23 et formant ainsi une chicane **34** qui contraint la circulation du liquide. Dans le présent exemple de réalisation, l'ouverture angulaire α de la chambre de filtration 22 cylindrique vers le bac de collecte de débris 23 est de 60° environ de la circonférence de ladite chambre de filtration 22 cylindrique. Des valeurs inférieures ou supérieures de cet angle d'ouverture α sont cependant envisageables.

L'effet de la chicane 34 est de créer au sein du bac de collecte une zone de vitesse presque nulle du liquide, ce qui permet aux débris centrifugés dans la chambre de filtration 22 cylindrique de venir se déposer dans le bac de collecte 23 et d'y demeurer sans être à nouveau entraînés dans le flux par le mouvement rapide du liquide dans la chambre de filtration 22.

L'ensemble filtre 21 est démontable du corps de boitier 20, pour permettre à l'utilisateur de nettoyer l'intérieur du corps de boitier 20 et l'ensemble filtre 21. En position fermée, l'ensemble filtre 21 est assemblé de façon hermétique sur le corps de boitier 20.

Les moyens de fixation hermétique de l'ensemble filtre 21 sur le corps de boitier 20 sont de type connu de l'homme du métier et sortent en tant que tels du cadre de la présente invention. Il en va de même des moyens de fixation du boitier de séparation 18 sur le corps 11 du robot de nettoyage de piscine 10.

L'ensemble filtre 21 comprend une platine de support **25,** formant la seconde face latérale de la chambre de filtration 22 citée plus haut, et deux filtres coaxiaux **26, 27.** Le filtre externe 26 est de type filtre à mailles soutenu par une structure de support, ici figurée par trois cercles reliés par quatre entretoises. Ce filtre est réalisé en matériau adapté à retenir des particules de dimensions supérieures à 300 microns. Cette valeur est donnée à titre indicatif ; elle peut varier entre 200 et 700 µm. Ce filtre permet de collecter les grosses particules non centrifugées (morceaux de feuilles ou d'herbe). Ce filtre peut être utilisé seul en dehors de la période d'utilisation de la piscine pour éliminer les gros débris tels que les feuilles.

Le filtre interne 27 est de type filtre cartouche en accordéon. Il est adapté à retenir des particules en suspension dans le liquide ayant des dimensions supérieures à 50 microns. Les plis permettent d'augmenter significativement la surface filtrante et ainsi de limiter le colmatage de ce filtre

Le diamètre du filtre interne 27 est adapté à venir s'insérer au sein du filtre externe 26 avec un jeu inférieur à quelques millimètres. Pour chacun de ces deux filtres 26, 27, l'entrée d'eau à filtrer se fait par la partie extérieure au filtre et la sortie d'eau filtrée par la partie intérieure audit filtre. De la sorte, la sortie de l'eau ayant traversé les deux filtres coaxiaux 26, 27 se fait par la zone axiale de l'ensemble filtre 21.

A cet effet, la platine de support 25 présente en sa partie centrale une ouverture axiale **28,** destinée à venir au regard de la zone axiale des filtres 26, 27, lorsque ceux-ci sont assemblés dans le boitier de séparation 18 et à permettre la sortie d'eau filtrée hors du boitier de séparation par cette seconde paroi d'extrémité latérale. Le diamètre de cette ouverture axiale est sensiblement identique au diamètre interne de la cartouche filtrante 27, de manière à limiter les pertes de charge dans le circuit hydraulique. De même, de façon symétrique par rapport au plan vertical longitudinal XZ, le corps de boitier 20 présente une ouverture axiale (28 sur les figures 4, 7 et 9) en la partie centrale de la première paroi d'extrémité du volume cylindrique, de manière à ménager une autre sortie de liquide filtré à l'autre bout des filtres coaxiaux 26, 27, lorsque ceux-ci sont assemblé dans le boitier de séparation 18.

On comprend que les deux filtres coaxiaux 26, 27 sont serrés entre, d'un côté, la face latérale du corps du boitier 20 formant première face latérale du boitier de séparation 18 et, d'un autre côté, la platine support 25 formant seconde face latérale du boitier de séparation 18, lorsque l'ensemble filtre 21 est monté dans le corps du boitier 20 pour former le boitier de séparation 18. Cet assemblage des deux filtres coaxiaux 26, 27 sur les faces latérales du boitier de séparation 18 est hermétique pour éviter autant que possible le passage d'eau non filtrée vers la pompe de circulation d'eau.

Dans le présent exemple de réalisation, le corps du boitier 20 et la platine de support 25 sont réalisés en matière plastique ou autre matériau adapté, par des techniques connues de l'homme du métier, par exemple moulage, collage etc.

Comme on le voit notamment sur les figures 5 et 6 qui illustrent un mode non limitatif de réalisation, le boitier de séparation 18 vient s'insérer, lorsqu'il est assemblé sur le corps 11 du robot de nettoyage de piscine 10, entre deux parois planes **29** en forme de disques (une seule de ces parois planes étant visible sur les figures 5 et 6). Ces parois planes 29 viennent ici protéger les faces latérales du corps du boitier 20 et permettre un meilleur guidage lors du placement du boitier de séparation 18.

Par ailleurs, ces parois planes 29 comportent des points de fixation 31 (voir figure 1) sur le châssis du corps 11 qui déterminent le positionnement du boitier de séparation 18 vis-à-vis du corps 11 du robot 10 et permettent en particulier le positionnement du canal d'admission d'eau 24 au-dessus de l'entrée d'eau 15 (voir figures 4 et 8) pour assurer une continuité du flux liquide.

On comprend qu'il est alors possible de concevoir des jeux de parois planes 29 différents selon des modèles de robots divers, tout en conservant un seul modèle de boitier de séparation 18, de manière à permettre d'adapter a posteriori un tel nouveau boitier de séparation 18 sur un robot préexistant, en démontant la partie filtrante préexistante du châssis d'un robot de nettoyage de piscine 10, puis en y fixant des parois latérales adaptées 29 dont la géométrie aura été adaptée à cet effet. Il est ainsi possible de définir un ensemble de kits d'adaptation du nouveau boitier de séparation 18 sur un certain nombre de modèles antérieurs, par exemple, dans le cas de la géométrie du boitier de séparation 18 décrite ici à titre non limitatif, des modèles de robot présentant une arrivée d'eau 15 s'étendant latéralement, et une sortie d'eau 16 disposée en partie arrière du corps 11 du robot, le filtre d'origine étant retiré par le dessus du robot. Cette disposition confère une plus grande flexibilité d'usage du boitier de séparation, et permet d'améliorer les performances de filtration de robots préexistants.

Chacune de ces parois planes 29 comporte en son centre une ouverture 30 (voir figure 5) destinée au passage de l'eau filtrée, ladite ouverture 30 venant en regard de l'ouverture axiale 28 correspondante du corps du boitier 20 lorsque celui-ci est assemblé sur le corps 11 du robot 10. De même, chacune des parois planes 29 comporte un joint adapté à assurer une étanchéité du circuit d'eau filtrée, lorsque le robot 10 est en cours d'utilisation. Ces joints sont de matériau et de géométrie connus en soi de l'homme du métier.

Comme on le voit notamment sur les figures 1 à 3, 5 et 6, le robot 10 comporte un tube collecteur d'eau filtrée **31.** Ce tube collecteur d'eau filtrée 31 conformé sensiblement en « U », est disposé en partie arrière du corps 11 du robot, et comporte deux bras latéraux **32,** chacun de ces bras 32 se raccordant à une paroi latérale 29 au niveau de l'ouverture axiale 30.

Les deux bras latéraux 32 se réunissent au-dessus d'une zone d'admission d'eau **33** de l'hélice 17 de la pompe de circulation de fluide. De la sorte, l'eau collectée en sortie des deux faces latérales du boitier de séparation 18, à travers les parois latérales 29, est ramenée vers la pompe de circulation et évacuée à l'arrière du robot de nettoyage de piscine 10.

Ainsi qu'il a été cité plus haut, dans le cas de l'adaptation du boitier de séparation nouveau à un robot préexistant, le tube collecteur d'eau filtrée 31 présente une géométrie telle que la sortie d'eau du tube est située au regard de l'entrée d'eau de la pompe de circulation de liquide. Dans ce cas d'une adaptation d'un boitier de séparation 18 à un robot préexistant, les parois latérales 29 et le tube collecteur d'eau filtrée 31 sont donc spécifiques au modèle de robot 10, alors que le boitier de séparation 18 est inchangé pour un ensemble de robots.

### Mode de fonctionnement

Dans le présent exemple de mise en œuvre, lors de la mise en fonctionnement du robot, un mouvement de circulation rapide du liquide à filtrer se met en place au sein de la chambre de filtration 22 cylindrique autour de l'axe de celle-ci. Comme on l'a vu plus haut, les particules les plus lourdes sont centrifugées et viennent progressivement se déposer au sein du bac de collecte 23.

Par contre, les autres particules, en suspension dans le liquide, continuent à tourner dans la chambre cylindrique et sont progressivement aspirées vers l'ensemble filtre par l'effet de la dépression crée par la pompe de circulation de liquide. Les particules les plus grosses (diamètre supérieur à 300 microns) sont retenues par le filtre externe 26, qu'elles viennent balayer en permanence tangentiellement sous l'effet de la circulation de fluide dans la chambre de filtration 22. On peut assimiler ce filtre externe 26 à un dispositif de filtration tangentielle. Elles viennent ainsi contribuer à décolmater continuellement ce filtre externe 26. Les particules les plus petites (dimensions inférieures à 300 microns) traversent le filtre externe 26, et le flux de liquide est alors sensiblement frontal en sortie du filtre externe 26 et en entrée du filtre interne 27 à cartouche filtrante, ce qui constitue des conditions favorables d'utilisation de ce type de filtre. On peut assimiler ce filtre interne 27 à un dispositif de filtration frontale. Au fur et à mesure du colmatage du filtre interne 27, la pression d'aspiration diminue dans le circuit de liquide, à puissance de pompage inchangée, et la vitesse de circulation diminue dans la chambre de filtration 22, ce qui diminue l'effet de balayage du filtre externe par les grosses particules et augmente donc le colmatage de ce filtre externe. Pendant tout ce temps, les plus gros débris restent dans le bac de collecte de débris 23, dont la vitesse liquide interne est très faible au regard de la vitesse dans la chambre de filtration 22.

Au-delà d'un seuil de baisse de pression prédéterminé dans le circuit de fluide, un signal d'alerte est envoyé à l'utilisateur du robot de nettoyage de piscine 10, qui sort alors celui-ci de la piscine, extrait le boitier de séparation 18, l'ouvre pour en extraire l'ensemble filtre 21, démonte le filtre externe 26 et le filtre interne 27, et les nettoie à grande eau, ainsi que le bac de collecte 23. Le rendement de filtration est nettement amélioré par l'utilisation de centrifugation et ségrégation de débris centrifugés conjointement à un dispositif de filtration à deux niveaux, tangentiel et frontal, ce qui réduit le nombre de nettoyages de filtres à réaliser par l'utilisateur pour une même quantité totale de débris extrait du liquide.

Des simulations, au moyen d'un logiciel de modélisation CFD (Computational Fluid Dynamic), ont été réalisées pour déterminer si une particule sera centrifugée ou non. En paramétrant la densité et la taille de la particule, on résout les équations de quantité de mouvement de la particule (les forces prises en compte étant le poids, la poussée d'Archimède, la force de trainée et la force de masse ajoutée).

En analysant la trajectoire de la particule, il est possible de déterminer si celle-ci rentrera en contact avec le filtre externe 26, et donc le traversera ou viendra s'y plaquer, ou si celle-ci sera centrifugée et restera en rotation et/ou viendra se piéger dans le bac de collecte.

La figure 10 illustre deux courbes obtenues pour deux appareils de nettoyage qui se différentient uniquement au niveau de la dimension de la bouche. Chaque courbe est une courbe de délimitation entre les particules qui seront centrifugées et celles qui ne le seront pas, selon la densité et la taille (diamètre) des particules.

La courbe 1 a été obtenue pour un appareil de nettoyage avec une bouche de forme rectangulaire de hauteur 38 mm, induisant une vitesse du fluide d'environ 0.75 m s⁻¹ dans la chambre de filtration 22 pour un débit de liquide de 15 m³ h⁻¹.

La courbe 2 a été obtenue pour un appareil de nettoyage avec une bouche de forme rectangulaire de hauteur 20 mm, induisant une vitesse du fluide d'environ 1.15 m s⁻¹ dans la chambre de filtration 22 pour un débit de liquide de 15 m³ h⁻¹.

Pour chaque appareil de nettoyage et courbe associée, les particules se trouvant dans la zone inférieure à la courbe ne peuvent pas être centrifugées. Celles se trouvant dans la zone supérieure peuvent être centrifugées. On constate qu'avec l'appareil de nettoyage présentant la bouche de dimension la plus faible, on centrifuge plus de particules.

### Variantes

Dans une variante de réalisation, non limitatif, un clapet anti-retour de liquide de type connu en soi est disposé en partie haute du canal d'admission d'eau 24.

Dans une autre variante de réalisation, l'axe de la chambre de filtration cylindrique n'est pas parallèle à l'axe transversal Y, mais prend une autre orientation, parallèle au plan horizontal XY ou non. La disposition dans laquelle la chambre cylindrique présente un axe parallèle à l'axe transversal Y du robot est cependant avantageuse en ce qu'elle minimise les effets de gyroscope lors des virages du robot dans le bassin.

Dans une autre variante de réalisation, chaque sortie 28 est mise en relation avec un tube collecteur 31 indépendant qui conduit l'eau propre vers une zone d'admission d'eau 33 de chaque hélice 17 de circulation de fluide. Chaque hélice 17 est entrainée par un moteur de pompe indépendant 13 et pousse l'eau vers une sortie indépendante située à l'arrière du robot de nettoyage de piscine 10.

## Revendications

1. Dispositif de séparation (18) de débris en suspension dans un liquide, pour appareil de nettoyage de piscine, ledit appareil de nettoyage comprenant :
- un corps (11),
- au moins un circuit hydraulique de circulation de liquide entre au moins une entrée de liquide (15) et au moins une sortie de liquide (16), et à travers le dispositif de séparation (18) de débris en suspension dans le liquide,
- au moins une pompe de circulation de fluide installée dans le circuit hydraulique,
le dispositif de séparation (18) de débris en suspension dans un liquide comportant des moyens de centrifugation de débris en suspension dans le liquide, un bac de collecte (23) de ces débris centrifugés, et un canal d'amenée du liquide (24) débouchant dans une chambre (22) de filtration définissant un volume sensiblement cylindrique, tangentiellement à une paroi cylindrique (201) de ladite chambre de filtration, ladite chambre de filtration (22) communicant avec le bac de collecte (23) de débris centrifugés,
**caractérisé en ce que** le dispositif de séparation (18) comporte, entre la chambre (22) de filtration et le bac de collecte (23) de débris centrifugés, une chicane (34) formée par une partie d'une paroi cylindrique (201) de la chambre (22) de filtration venant se prolonger au-dessus du bac de collecte (23) de débris centrifugés, lorsque ledit dispositif de séparation est en place dans le corps (11) de l'appareil de nettoyage.

2. Dispositif de séparation (18) selon la revendication 1, **caractérisé en ce que** la chambre (22) de filtration et le bac de collecte (23) de débris centrifugés communique par une ouverture présente dans la paroi cylindrique de la chambre de filtration.

3. Dispositif de séparation (18) selon l'une des revendications précédentes, **caractérisé en ce qu'**il comporte également un dispositif de filtration (21).

4. Dispositif de séparation (18) selon la revendication 3, **caractérisé en ce que** le dispositif de filtration (21) comporte un dispositif de filtration tangentielle (26).

5. Dispositif de séparation (18) selon la revendication 3, **caractérisé en ce que** le dispositif de filtration (21) comporte un dispositif de filtration frontale (27).

6. Dispositif de séparation (18) selon la revendication 4 et 5, **caractérisé en ce que** le dispositif de filtration frontale (27) est inséré dans le dispositif de filtration tangentielle (26) de façon amovible.

7. Dispositif de séparation (18) selon la revendication 3, **caractérisé en ce que** le dispositif de filtration (21) est amovible dudit dispositif de séparation (18) de débris.

8. Dispositif de séparation (18) selon la revendication 1, **caractérisé en ce qu'**il comporte deux faces latérales, une des faces (25) formant couvercle et étant montée hermétiquement, de façon amovible, sur la chambre de filtration (22).

9. Dispositif de séparation (18) selon la revendication 1, **caractérisé en ce que** le dispositif de filtration (21) forme un volume principalement cylindrique monté coaxialement dans la partie centrale de la chambre de filtration (22), et configuré pour séparer le volume interne de ladite chambre (22) d'au moins un orifice (28) de sortie de liquide filtré.

10. Dispositif de séparation (18) selon la revendication 1, **caractérisé en ce que** la chicane (34) détermine une ouverture angulaire (α) d'environ 60° de la chambre de filtration (22) vers le bac de collecte (23).

11. Appareil de nettoyage de piscine (10) **caractérisé en ce qu'**il comporte un dispositif de séparation (18) selon l'une des revendications 1 à 10, le dispositif de séparation (18) étant monté de façon amovible dans l'appareil de nettoyage de piscine (10).

12. Appareil de nettoyage de piscine (10) selon la revendication 11, **caractérisé en ce que** l'axe de la chambre de filtration (22) cylindrique est parallèle à un plan horizontal XY de l'appareil (10).

13. Appareil de nettoyage de piscine (10) selon la revendication 11, **caractérisé en ce que** l'axe de la chambre de filtration (22) cylindrique est parallèle à un axe transversal Y de l'appareil (10).

14. Kit de modification pour appareil de nettoyage de piscine (10), ledit kit comportant un dispositif de séparation (18) selon l'une des revendications 1 à 10, et des moyens d'adaptation (29, 31) de ce dispositif de séparation (18) sur le corps (11) d'un appareil de nettoyage de piscine (10).

## Patentansprüche

1. Vorrichtung zur Trennung (18) von in einer Flüssigkeit schwimmenden Ablagerungen, für ein Schwimmbeckenreinigungsgerät, wobei das Reinigungsgerät Folgendes umfasst:
- ein Gehäuse (11),
- mindestens einen Flüssigkeitszirkulations-Hydraulikkreislauf zwischen mindestens einem Flüssigkeitseingang (15) und mindestens einem Flüssigkeitsausgang (16) und durch die Vorrichtung zur Trennung (18) von in der Flüssigkeit schwimmenden Ablagerungen hindurch,
- mindestens eine Fluidzirkulationspumpe, die in dem Hydraulikkreislauf installiert ist,
wobei die Vorrichtung zur Trennung (18) von in einer Flüssigkeit schwimmenden Ablagerungen Mittel zum Zentrifugieren von in der Flüssigkeit schwimmenden Ablagerungen, einen Sammelbehälter (23) dieser zentrifugierten Ablagerungen und einen Zuführungskanal der Flüssigkeit (24) beinhaltet, der in eine Filterkammer (22) mündet, die ein im Wesentlichen zylindrisches Volumen tangential zu einer zylindrischen Wand (201) der Filterkammer definiert, wobei die Filterkammer (22) mit dem Sammelbehälter (23) zentrifugierter Ablagerungen in Verbindung steht,
**dadurch gekennzeichnet, dass** die Vorrichtung zur Trennung (18) zwischen der Filterkammer (22) und dem Sammelbehälter (23) zentrifugierter Ablagerungen eine Schikane (34) beinhaltet, die durch einen Teil einer zylindrischen Wand (201) der Filterkammer (22) gebildet wird, die sich über den Sammelbehälter (23) zentrifugierter Ablagerungen hinaus verlängert, wenn die Vorrichtung zur Trennung in dem Gehäuse (11) des Reinigungsgerätes vorhanden ist.

2. Vorrichtung zur Trennung (18) nach Anspruch 1, **dadurch gekennzeichnet, dass** die Filterkammer (22) und der Sammelbehälter (23) zentrifugierter Ablagerungen durch eine Öffnung, die in der zylindrischen Wand der Filterkammer vorhanden ist, in Verbindung stehen.

3. Vorrichtung zur Trennung (18) nach einem der vorstehenden Ansprüche, **dadurch gekennzeichnet, dass** sie auch eine Filtervorrichtung (21) beinhaltet.

4. Vorrichtung zur Trennung (18) nach Anspruch 3, **dadurch gekennzeichnet, dass** die Filtervorrichtung (21) eine tangentiale Filtervorrichtung (26) beinhaltet.

5. Vorrichtung zur Trennung (18) nach Anspruch 3, **dadurch gekennzeichnet, dass** die Filtervorrichtung (21) eine frontale Filtervorrichtung (27) beinhaltet.

6. Vorrichtung zur Trennung (18) nach Anspruch 4 oder 5, **dadurch gekennzeichnet, dass** die frontale Filtervorrichtung (27) in abnehmbarer Form in die tangentiale Filtervorrichtung (26) eingeführt wird.

7. Vorrichtung zur Trennung (18) nach Anspruch 3, **dadurch gekennzeichnet, dass** die Filtervorrichtung (21) von der Vorrichtung zur Trennung (18) von Ablagerungen abnehmbar ist.

8. Vorrichtung zur Trennung (18) nach Anspruch 1, **dadurch gekennzeichnet, dass** sie zwei Seitenflächen beinhaltet, wobei eine der Flächen (25) einen Deckel bildet, und hermetisch in abnehmbarer Form auf der Filterkammer (22) angebracht ist.

9. Vorrichtung zur Trennung (18) nach Anspruch 1, **dadurch gekennzeichnet, dass** die Filtervorrichtung (21) ein hauptsächlich zylindrisches Volumen bildet, das koaxial in dem zentralen Teil der Filterkammer (22) angebracht ist, und konfiguriert ist, um das Innenvolumen der Kammer (22) von mindestens einer Ausgangsöffnung (28) für gefilterte Flüssigkeit zu trennen.

10. Vorrichtung zur Trennung (18) nach Anspruch 1, **dadurch gekennzeichnet, dass** die Schikane (34) eine Winkelöffnung (*α*) von etwa 60° von der Filterkammer (22) zum Sammelbehälter (23) bestimmt.

11. Schwimmbeckenreinigungsgerät (10), **dadurch gekennzeichnet, dass** es eine Vorrichtung zur Trennung (18) nach einem der Ansprüche 1 bis 10 beinhaltet, wobei die Vorrichtung zur Trennung (18) abnehmbar in dem Schwimmbeckenreinigungsgerät (10) angebracht ist.

12. Schwimmbeckenreinigungsgerät (10) nach Anspruch 11, **dadurch gekennzeichnet, dass** die Achse der zylindrischen Filterkammer (22) parallel zu einer horizontalen Ebene XY des Gerätes (10) verläuft.

13. Schwimmbeckenreinigungsgerät (10) nach Anspruch 11, **dadurch gekennzeichnet, dass** die Achse der zylindrischen Filterkammer (22) parallel zu einer Querachse Y des Gerätes (10) verläuft.

14. Umbausatz für ein Schwimmbeckenreinigungsgerät (10), wobei der Satz eine Vorrichtung zur Trennung (18) nach einem der Ansprüche 1 bis 10, und Mittel zum Anpassen (29, 31) dieser Vorrichtung zur Trennung (18) am Gehäuse (11) eines Schwimmbeckenreinigungsgerätes (10) beinhaltet.

## Claims

1. Device (18) for separating out debris suspended in a liquid, for a swimming pool cleaning apparatus, said cleaning apparatus comprising:
- a body (11),
- at least one hydraulic circuit circulating liquid between at least one liquid inlet (15) and at least one liquid outlet (16), and through the device (18) for separating out debris suspended in the liquid,
- at least one fluid circulation pump installed in the hydraulic circuit,
the device (18) for separating out debris suspended in a liquid including means for the centrifugal spinning of the debris suspended in the liquid, a tank (23) for collecting said centrifugally separated debris, and a liquid supply duct (24) opening into a filtration chamber (22) defining a substantially cylindrical volume, tangentially to a cylindrical wall (201) of said filtration chamber, said filtration chamber (22) communicating with the tank (23) for collecting the centrifugally separated debris,
**characterised in that** the separation device (18) includes, between the filtration chamber (22) and the tank (23) for collecting the centrifugally separated debris, a deflector (34) formed by a portion of a cylindrical wall (201) of the filtration chamber (22) that is extended above the tank (23) collecting the centrifugally separated debris, when the separation device is in position in the body of the cleaning apparatus.

2. Separation device (18) according to claim 1, **characterised in that** the filtration chamber (22) and the tank (23) collecting the centrifugally separated debris communicate by an opening present in the cylindrical wall of the filtration chamber.

3. Separation device (18) according to one of the preceding claims, **characterised in that** it also includes a filtration device (21).

4. Separation device (18) according to claim 3, **characterised in that** the filtration device (21) includes a tangential filtration device (26).

5. Separation device (18) according to claim 3, **characterised in that** the filtration device (21) includes a front filtration device (27).

6. Separation device (18) according to claim 4 and 5, **characterised in that** the front filtration device (27) is inserted into the tangential filtration device (26) detachably.

7. Separation device (18) according to claim 3, **characterised in that** the filtration device (21) can be detached from said debris separation device (18).

8. Separation device (18) according to claim 1, **characterised in that** it includes two lateral faces, with one of the faces (25) forming a cover and being hermetically mounted, detachably, on the filtration chamber (22).

9. Separation device (18) according to claim 1, **characterised in that** the filtration device (21) forms a mainly cylindrical volume mounted coaxially in the central portion of the filtration chamber (22), and configured to separate the internal volume of said chamber (22) from at least one orifice (28) of filtered liquid outlet.

10. Separation device (18) according to claim 1, **characterised in that** the deflector (34) determines an angular opening (α) of about 60° from the filtration chamber (22) to the collecting tank (23).

11. Swimming pool cleaning apparatus (10) **characterised in that** it includes a separation device (18) according to one of claims 1 to 10, the separation device (18) being detachably mounted in the swimming pool cleaning apparatus (10).

12. Swimming pool cleaning apparatus (10) according to claim 11, **characterised in that** the axis of the cylindrical filtration chamber (22) is parallel to a horizontal plane XY of the apparatus (10).

13. Swimming pool cleaning apparatus (10) according to claim 11, **characterised in that** the axis of the cylindrical filtration chamber (22) is parallel to a transversal axis Y of the apparatus (10).

14. Modification kit for a swimming pool cleaning apparatus (10), said kit including a separation device (18) according to one of claims 1 to 10, and means for adapting (29, 31) this separation device (18) on the body (11) of a swimming pool cleaning apparatus (10).
